# EUROPÄISCHE PATENTSCHRIFT

(11) **EP 4 039 988 B1**
(45) Veröffentlichungstag und Bekanntmachung des Hinweises auf die Patenterteilung: **09.08.2023**
(21) Anmeldenummer: 22155593.1
(22) Anmeldetag: 08.02.2022
(51) Int. Cl.: F15B 19/00

(54) **VERFAHREN ZUM BETREIBEN EINES HYDROPNEUMATISCHEN BLASENSPEICHERS**
METHOD FOR OPERATING A HYDROPNEUMATIC ACCUMULATOR WITH BLADDER
PROCÉDÉ DE FONCTIONNEMENT D'UN ACCUMULATEUR HYDROPNEUMATIQUE À VESSIE

(30) Priorität: 09.02.2021 DE 102021102991
(43) Veröffentlichungstag der Anmeldung: 10.08.2022
(73) Patentinhaber: ifm electronic gmbh, 45128 Essen (DE)
(72) Erfinder: Schneider, Christoph, 77767 Appenweier (DE)
(74) Vertreter: Feuerstein, Matthias

(56) Entgegenhaltungen:
- DE-A1-102007 059 400
- DE-A1-102009 010 775

## Beschreibung

Die Erfindung betrifft ein Verfahren zum Betreiben eines hydropneumatischen Blasenspeichers gemäß Anspruch 1. Unter einem Blasenspeicher wird ein spezieller hydropneumatischer Speicher verstanden, bei dem eine flexible Blase als Trennglied zwischen einem kompressiblen Gaspolster und einem auch als Betriebsflüssigkeit bezeichneten strömungsfähigen Medium fungiert. Als Betriebsflüssigkeit kommen Druckmittel in hydraulischen Anlagen wie Hydrauliköl oder sonstige Druckfluide, aber auch Schmier- oder Kühlmittel in Frage.

Die Speicher bestehen aus einem Druckbehälter und der oben genannten Speicherblase sowie aus den für die gas- und mediumseitigen Anschlüsse notwendigen Armaturen.

Derartige Hydrospeicher werden von den meisten namhaften Hydraulikherstellern angeboten.

Die DE 10 2009 010 775 A1 beschreibt einen Hydrospeicher zur Aufnahme mindestens eines Teilvolumens einer unter Druck stehenden Flüssigkeit, wobei der Hydrospeicher ein Gehäuse mit mindestens einer Anschlussstelle an eine Hydraulikeinrichtung, wie einen Hydraulikkreis, aufweist. Ein Datenspeicher ist Bestandteil des Hydrospeichers und ist mittels eines außerhalb des Hydrospeichers angeordneten Lese- und/oder Schreibgerätes auslesbar.

In einer Ausführungsart ist in dem Gehäuse des Hydrospeichers ein Trennelement angeordnet, durch das zwei Arbeitsräume voneinander getrennt sind. Der Datenspeicher kann einen Sensor zur Erfassung des Drucks und/oder der Temperatur aufweisen. Im Falle eines Drucksensors kann der Druck im Gasraum ermittelt und ein Warnsignal an das zugeordnete Lese- und/oder Schreibgerät oder eine Steuereinrichtung gesendet werden, wenn der Druck einen vorgebbaren Wert unter- und/oder überschreitet.

Die DE 10 2011 100 532 A1 beschreibt unter anderem einen Blasenspeicher, bei dem der Übertritt zumindest eines Mediums über die Trenneinrichtung in den anderen Medienraum detektierbar sein soll. Eine zur Dichtheitsprüfung dienende Messeinrichtung soll mindestens einen auf der Gasseite angeordneten Sensor aufweisen.

Neben thermischen Sensoren zur Bestimmung der Wärmeleitfähigkeit werden auch optische Messverfahren wie Streulichtmessungen oder die Bestimmung der Lumineszenz, die Messung der elektrischen Leitfähigkeit, der dielektrischen Eigenschaften, chemische oder physikalische Messverfahren, wie die Messung des Schwingungsverhaltendes Mediums, vorgeschlagen.

Als nachteilig werden der teilweise enorme Messaufwand, sowie die bei den angegebenen Messverfahren notwendigen Anpassungen an das Medium, d. h. den Betriebsstoff, angesehen.

Des Weiteren ist aus der WO 0208612 A1 ein Verfahren zur Messung des Gasdruckes in Gasfeder- oder Gasspeicherkugeln bekannt. Zur Ermittlung des Gasdruckes wird eine Temperaturmessung der Kugelhülle vorgenommen und der ermittelte Ist-Wert mit seinem Soll-Wert verglichen und eine vorhandene Abweichung angezeigt. Über die erfolgte Temperaturmessung der Kugelhülle unter Bezugnahme auf die gespeicherten Messdaten der verschiedenen Betriebszustände der Gasfeder- oder Gasspeicherkugeln sollen Abweichungen von den Soll-Werten feststellbar sein.

Aus der DE 102009032859 A1 ist bekannt, dass zur Ermittlung einer Verschleißgröße oder einer Restlebensdauer eines Hydrospeichers mittels einer Sensoreinheit Messwerte eines Drucks in dem Hydrospeicher erfasst werden. In einem Speicher ist eine Verschleißgrößenfunktion gespeichert, welche einem bestimmten zeitlichen Verlauf einer Mehrzahl der Messwerte einen Verschleißwert zuordnet. Eine Recheneinheit ermittelt unter Verwendung der ermittelten Messwerte des Drucks und der Verschleißgrößenfunktion eine Verschleißgröße oder eine Restlebensdauer des Hydrospeichers.

Aus der nachveröffentlichten DE 102020104040 B3 ist ein Verfahren zum Betreiben eines hydropneumatischen Blasenspeichers mit einem Druckbehälter bekannt, der eine Blase, einen Öleinlass, einen Gaseinlass und einen Drucksensor, mindestens einen Temperatursensor und Auswerteeinheiten für Druck und Temperatur aufweist, wobei die Temperatur an mindestens einer weiteren Stelle mit einem weiteren Temperatursensor gemessen wird, ein zeitlicher Druckverlauf im Blasenspeicher erfasst und mit Sollwerten verglichen wird und eine Temperaturdifferenz zwischen den beiden Temperatursensoren gebildet wird.

Aus der DE 10 2007 059 400 A1 ist ein Verfahren zum Betreiben eines hydropneumatischen Druckspeichers bekannt, bei dem aus einem erfassten zeitlichen Flüssigkeitsdruckverlauf mehrere Vorspanndruckwerte ermittelt werden und diese mit einem Toleranzbereich verglichen werden, welcher mit Hilfe der gemessenen Flüssigkeitstemperatur und der gemessenen Umgebungstemperatur gebildet wird.

Aus der EP 2 647 849 A2 ist ein Verfahren zum Betreiben eines hydropneumatischen Blasenspeichers bekannt, bei dem mittels drei verschiedener Temperatursensoren jeweils Temperaturwerte erfasst werden.

Aufgabe der Erfindung ist es, während des Betriebs eines Blasenspeichers das Überschreiten eines Gut-Bereichs und damit eine mögliche Beschädigung der Speicherblase genauer festzustellen und die damit verbundene Alarmierung zu verbessern.

Die Aufgabe wird gelöst durch ein Verfahren mit den Merkmalen des Anspruchs 1. Vorteilhafte Ausgestaltungen der Erfindung sind in den Unteransprüchen angegeben. Der wesentliche Erfindungsgedanke besteht darin, auf oftmals ohnehin vorhandene Druck- und/oder Temperatursensoren zurückzugreifen und diese derart anzuordnen und auszuwerten, dass eine Beschädigung, insbesondere die Ermüdung der Blase, durch eine mit den Sensoren verbundene Auswerteeinheit erkennbar wird.

Dazu sind mindestens ein Drucksensor und mindestens zwei, vorzugsweise drei Temperatursensoren vorgesehen. Erfindungsgemäß ist der Drucksensor entweder auf der Gasseite oder auf der Medienseite (Ölseite) angeordnet. Ein erster Temperatursensor ist an einer ölseitigen Armatur und der andere bzw. die beiden anderen Temperatursensor(en) ist/sind in unterschiedlicher Höhe an oder im Blasenspeicher angeordnet. Der Mediendruck oder der Gasdruck, die Medientemperatur und eine Temperaturdifferenz werden im Bereich der Blase bestimmt, wobei die Auswertung durch den Vergleich mit Sollwerten erfolgt.

Die Sollwerte des zulässigen Druckverlaufs werden erfindungsgemäß durch eine Hüllkurve vorgegeben und der erfasste Druckverlauf im laufenden Betrieb mit der vorgegebenen Hüllkurve verglichen. Die Hüllkurve wird im Vorfeld in einer Anlernphase bestimmt. Für die Bildung der Hüllkurve wird dabei auch auf die zu diesem Zeitpunkt vorherrschende Temperatur und die Temperaturdifferenz zwischen den wenigsten zwei Temperatursensoren zurückgegriffen. Durch die Hüllkurve ist es nun möglich, trotz des sehr dynamischen Druckverlaufs zu jedem Zeitpunkt einen genauen Schwellwert zu definieren, der den Gut-Bereich vom Schlecht-Bereich trennt, so dass bei Überschreitung dieses Schwellwerts, d.h. bei einer Beschädigung oder einem möglichen Ausfall des Blasenspeichers, eine sichere Alarmierung möglich ist.

Der Ausfall eines Druckspeichers macht sich u. a. dadurch bemerkbar, dass in einem spezifischen Druckbereich die notwendige Flüssigkeitsmenge nicht mehr aufgenommen oder abgegeben werden kann, wobei der Ausfall oftmals durch einen falschen Gasdruck verursacht wird. Somit können durch eine permanente statische und dynamische Überwachung des Fülldrucks und der Temperatur Ausfälle vermieden und die Lebensdauer der Anlage durch vorausschauende Überwachung und einer damit verbundenen Wartung (predictive maintenance) verlängert werden.

Da der statisch gemessene Druck lediglich angibt, ob sich der Fülldruck in einem erlaubten Bereich befindet, kann die dynamische Drucküberwachung Hinweise auf Veränderungen der Blase geben, siehe Fig. 3.

Allerdings treten im Gegensatz zu einem Kolbenspeicher bei einem Blasenspeicher Ausfälle in der Regel spontan durch Platzen der Blase auf. Inwieweit sich das Platzen der Blase durch Gas- oder Flüssigkeitsleckagen bemerkbar macht, sei zunächst dahingestellt. Jedenfalls fällt der Fülldruck spontan ab.

Ein weiteres Indiz für die Veränderung der Blase sind Temperaturdifferenzen insbesondere zwischen dem Gas- oder Öleinlass und dem Behälter bzw. in der Blase. Deshalb werden wenigstens zwei, vorzugsweise drei erfindungsgemäß angeordnete, permanent ausgewertete Temperatursensoren vorgeschlagen, um ein sich langsam änderndes Temperaturverhalten zu erkennen (predictive maintenance).

Für einen zyklisch betriebenen Blasenspeicher wird als Diagnosekonzept vorgeschlagen:
1. Erfassung der Anzahl der zyklischen Druckveränderungen (Zyklen)
2. Erfassung der Zeit zwischen den einzelnen Zyklen
3. Messung der Temperatur am Einlass, in der Mitte und am oberen Ende des Speichers
4. Statische Druckmessung, Prüfung, ob sich der Druck im Soll-Bereich befindet
5. Dynamische Druckmessung zur Erfassung der Zeit zwischen den einzelnen Zyklen
6. Dynamische Druckmessung zur Erkennung von Veränderungen an der Blase.

Das angegebene Messsystem kann ohne weiteres vorteilhaft in ein vorhandenes Condition Monitoring System einer Druck-Anlage, beispielsweise einer Maschine, eingebunden werden.

Weitere Vorteile der Erfindung bestehen darin, dass bereits vorhandene Drucksensoren oder Temperatursensoren verwendet und die vorgeschlagenen zusätzlichen Temperatursensoren leicht und ohne Medienkontakt am/im Gehäuse des Druckbehälters montiert werden können.

Eine separate Auswerteeinheit ist in der Regel nicht notwendig, weil meistens vorhandene Steuereinheiten verwendet werden können. Somit erlaubt die Erfindung eine kostengünstige Überwachung des genannten Blasenspeichers, was zur Verbesserung der Störsicherheit dient. Eine Fernüberwachung über ein lokales Netzwerk oder das Internet ist ebenfalls möglich.

Nachfolgend wird die Erfindung anhand von Ausführungsbeispielen unter Bezugnahme auf die Zeichnungen näher erläutert.

Es zeigen schematisch:
- Figur 1: einen erfindungsgemäßen Blasenspeicher in teilweise geschnittener Darstellung;
- Figur 2: eine Auswahl der benötigten Druck- und Temperatursensoren;
- Figur 3: typische Druckverläufe mit intakter Blase und ohne (bzw. mit geplatzter) Blase;
- Figur 4: die Druckverläufe aus Fig. 3 übereinandergelegt und um eine Hüllkurve ergänzt;
- Figur 5: die mit den Sensoren aus Fig. 2 verbundenen Auswerteeinheiten.

Bei der nachfolgenden Beschreibung der bevorzugten Ausführungsformen bezeichnen gleiche Bezugszeichen gleiche oder vergleichbare Komponenten.

Die Fig. 1 zeigt einen erfindungsgemäßen Blasenspeicher mit einem Druckbehälter 1, der eine (Gas-) Blase 2, einen Öleinlass 3, einen Gaseinlass 4 und einen Drucksensor 5, einen ersten Temperatursensor 6 und zwei weitere Temperatursensoren 8 und 9 aufweist. Der Gaseinlass 4 weist ein von einer Schutzkappe 14 bedecktes Gasventil 15 auf. Es wird darauf hingewiesen, dass auch hier eine Druckmessung vorgenommen werden kann.

Die Anordnung wird erfindungsgemäß dazu ausgebildet, neben dem Druck und der Temperatur am Medieneinlass 3 auch die Temperatur an mindestens zwei Stellen, in der Mitte und am oberen Ende des Speichers, zu messen, und an nicht dargestellte Auswerteeinheiten 7 für den Druck und 11 für die diversen Temperaturmessstellen zu übertragen. Diese erfindungsgemäße Anordnung ist kostengünstig realisierbar und leicht zu montieren.

Die Fig. 2 zeigt die notwendigen Sensoren. Es sind drei Temperatursensoren des Typs PT100 und ein Drucksensor PT5301 der Anmelderin dargestellt. Natürlich können auch ähnliche Sensoren andere Hersteller Verwendung finden. Für die drei PT100-Temperatursensoren sind mit 10 bezeichnete Umsetzer (PT100 - Temperatursensor auf 4-20 mA) erforderlich.

Fig. 3 zeigt typische Druckverläufe mit intakter und ohne bzw. mit geplatzter Blase. Wie man unschwer erkennt, ist eine geplatzte Blase anhand des Druckverlaufs ohne weiteres erkennbar. Allerdings sollen Beschädigungen der Blase, Undichtigkeiten und Materialermüdung bereits frühzeitig erkannt werden (predictive maintenance).

In Fig. 4 sind die Druckverläufe aus Fig. 3 übereinandergelegt gezeigt und um eine erfindungsgemäße Hüllkurve ergänzt, die im Vorfeld in einer Anlernphase bestimmt wurde. Für die Bildung der Hüllkurve wird dabei auch auf die zu diesem Zeitpunkt vorherrschende Temperatur und die Temperaturdifferenz zwischen den Temperatursensoren 6, 8, 9 zurückgegriffen. Die Hüllkurve definiert den Gut-Bereich des Druckverlaufs mit intakter Blase. Sollte die Blase geplatzt sein, würde sich der aus Fig. 3 bekannte sägezahnartige Signalverlauf einstellen, wie er im vorderen Bereich von Fig. 4 angedeutet ist. Durch die Hüllkurve ist es nun möglich, trotz des sehr dynamischen Druckverlaufs zu jedem Zeitpunkt einen genauen Schwellwert zu definieren, der den Gut-Bereich vom Schlecht-Bereich trennt, so dass bei Überschreitung dieses Schwellwerts, d.h. bei einem möglichen Ausfall des Blasenspeichers, aber auch bei einer schleichenden Verschlechterung aufgrund von Undichtigkeiten oder Materialermüdung, eine sichere Alarmierung möglich ist. Beispielhaft ist dies an den beiden mit "Schlecht-Bereich / Alarmierung" bezeichneten Stellen angedeutet. Hier befindet sich das durch eine geplatzte Blase ergebende Drucksignal außerhalb der Hüllkurve und damit außerhalb des Gut-Bereichs.

Fig. 5 zeigt die mit den Sensoren aus der Fig. 2 zu verbindenden Auswerteeinheiten. Die Signale des Drucksensors 5 werden von einer mit 7 bezeichneten Diagnoseeinheit für Schwingungssensoren des Typs VSE100 der Anmelderin ausgewertet. Die Signale der drei Temperatursensoren werden einem mit 11 bezeichneten AS-Interface Schaltschrankmodul des Typs AC3222 der Anmelderin zugeführt. Als Netzteil 13 dient eine AS-Interface Stromversorgung des Typs AC1258 der Anmelderin.

Die Auswerteeinheiten 7 und 11 sind mit einem IO-Link Master mit Ethernet/IP-Schnittstelle AL1920 der Anmelderin verbunden. Sie ist mit 12 bezeichnet und dient zur Kommunikation mit der Außenwelt, insbesondere mit übergeordneten Steuereinheiten. Die dem Fachmann geläufige Verkabelung ist nicht explizit dargestellt.

Da sich diese Anordnung dem Fachmann ohne weiteres erschließt, kann die Erläuterung kurzgehalten werden. Die Auswerteeinheiten 7 und/oder 11 enthalten Parametersätze für die Sensoren sowie die zu deren Auswertung und zur Durchführung des erfindungsgemäßen Auswerteverfahrens notwendige Software, wobei die Auswertung genauso in einer übergeordneten Steuer- und Auswerteeinheit erfolgen kann.

### Bezugszeichenliste

- 1: Druckbehälter
- 2: Blase (Gasblase)
- 3: Öleinlass / Medieneinlass
- 4: Gaseinlass
- 5: Drucksensor, beispielsweise ein PT5301 der Anmelderin
- 6: Erster Temperatursensor (für das Medium), z. B. ein PT100
- 7: Auswerteeinheit, z. B eine VSE 100 der Anmelderin für bis zu 6 Sensoren
- 8: Zweiter Temperatursensor (für die Gasblase), z. B. ein PT100
- 9: Dritter Temperatursensor (für die Gasblase), z. B. ein PT100
- 10: Umsetzer PT100 - Temperatursensor auf 4-20 mA (3x)
- 11: Schaltschrank, beispielsweise ein AS-Interface Schaltschrankmodul AC3222
- 12: Ethernet Switch, z. B. ein IO-Link Master mit Ethernet/IP Schnittstelle AL1920
- 13: Netzteil, beispielsweise eine AS-Interface Stromversorgung AC1258
- 14: Abschlusskappe
- 15: Gasventil

## Patentansprüche

1. Verfahren zum Betreiben eines hydropneumatischen Blasenspeichers mit einem Druckbehälter (1), der eine Blase (2), einen Öleinlass (3), einen Gaseinlass (4), eine Armatur für den ölseitigen Anschluss und einen ersten Drucksensor (5), mindestens einen ersten Temperatursensor (6) und Auswerteeinheiten (7, 11) für Druck und Temperatur aufweist,
wobei der erste Drucksensor (5) so auf der Gasseite oder auf der Ölseite des Blasenspeichers angeordnet ist, dass er entweder der Öldruck oder den Gasdruck erfasst,
wobei der erste Temperatursensor (6) an der Armatur angeordnet ist,
wobei die Temperatur an mindestens einer weiteren, von der Position des ersten Temperatursensors (6) verschiedenen Stelle mit einem an oder im Blasenspeicher angeordneten weiteren zweiten Temperatursensor (9) gemessen wird und wobei ein zeitlicher Druckverlauf im Blasenspeicher erfasst und mit Sollwerten verglichen wird,
wobei für die Sollwerte eine Hüllkurve vorgegeben ist, die mit Hilfe der Temperaturdifferenz zwischen den beiden Temperatursensoren (6, 9) gebildet wird, und wobei im laufenden Betrieb der erfasste Druckverlauf mit der vorgegebenen Hüllkurve verglichen und bei Überschreiten der Vorgabewerte ein Alarmsignal generiert wird.

2. Verfahren nach Anspruch 1,
**dadurch gekennzeichnet, dass** die Temperatur an einer dritten Stelle mit einem an oder im Blasenspeicher angeordneten dritten Temperatursensor (8) gemessen wird
dass die zweiten und dritten Temperatursensoren in unterschiedlicher Höhe an oder im Blasenspeicher angeordnet sind, unddass auch dieser Temperaturwert in die Bildung der Hüllkurve einbezogen wird.

3. Verfahren nach einem der Ansprüche 1 bis 2,
**dadurch gekennzeichnet, dass** ein weiterer Drucksensor zur Erfassung des Öl- oder Gasdrucks vorgesehen ist und zusammen mit dem ersten Drucksensor (5) die Differenz aus Öl- und Gasdruck erfasst und ausgewertet wird.

## Claims

1. Method for operating a hydropneumatic bladder accumulator with a pressure vessel (1), which has a bladder (2), an oil inlet (3), a gas inlet (4), a fitting for the oil-side connection and a first pressure sensor (5), at least one first temperature sensor (6) and evaluation units (7, 11) for pressure and temperature,
wherein the first pressure sensor (5) is arranged on the gas side or on the oil side of the bladder accumulator in such a way that it detects either the oil pressure or the gas pressure,
wherein the first temperature sensor (6) is arranged on the fitting,
the temperature being measured at at least one further location different from the position of the first temperature sensor (6) by means of a further second temperature sensor (9) arranged on or in the bladder accumulator, and a pressure profile over time being recorded in the bladder accumulator and being compared with setpoint values,
wherein an envelope curve is predetermined for the desired values, which envelope curve is formed with the aid of the temperature difference between the two temperature sensors (6, 9), and wherein during ongoing operation the detected pressure curve is compared with the predetermined envelope curve and an alarm signal is generated if the predetermined values are exceeded.

2. Method according to claim 1,
**characterised in that** the temperature is measured at a third location with a third temperature sensor (8) arranged on or in the bubble store, **in that** the second and third temperature sensors are arranged at different heights on or in the bubble store, and **in that** this temperature value is also included in the formation of the envelope curve.

3. Method according to one of the claims 1 to 2,
**characterised in that** a further pressure sensor is provided for detecting the oil or gas pressure and the difference between the oil and gas pressure is detected and evaluated together with the first pressure sensor (5).

## Revendications

1. Procédé de fonctionnement d'un accumulateur à vessie hydropneumatique avec un réservoir sous pression (1), qui présente une vessie (2), une entrée d'huile (3), une entrée de gaz (4), une armature pour le raccordement côté huile et un premier capteur de pression (5), au moins un premier capteur de température (6) et des unités d'évaluation (7, 11) pour la pression et la température,
le premier capteur de pression (5) étant disposé du côté gaz ou du côté huile de l'accumulateur à vessie de manière à détecter soit la pression d'huile, soit la pression de gaz,
le premier capteur de température (6) étant disposé sur l'armature,
la température étant mesurée à au moins un autre endroit, différent de la position du premier capteur de température (6), avec un autre deuxième capteur de température (9) disposé sur ou dans l'accumulateur à vessie, et une évolution temporelle de la pression dans l'accumulateur à vessie étant saisie et comparée à des valeurs de consigne,
une courbe enveloppe étant prédéfinie pour les valeurs de consigne, laquelle est formée à l'aide de la différence de température entre les deux capteurs de température (6, 9), et l'évolution de la pression détectée étant comparée à la courbe enveloppe prédéfinie pendant le fonctionnement et un signal d'alarme étant généré en cas de dépassement des valeurs prédéfinies.

2. Procédé selon la revendication 1,
**caractérisé en ce que** la température est mesurée à un troisième endroit avec un troisième capteur de température (8) disposé sur ou dans l'accumulateur à bulles, **en ce que** les deuxième et troisième capteurs de température sont disposés à des hauteurs différentes sur ou dans l'accumulateur à bulles, et **en ce que** cette valeur de température est également prise en compte dans la formation de l'enveloppe.

3. Procédé selon l'une des revendications 1 à 2,
**caractérisé en ce qu'**un autre capteur de pression est prévu pour détecter la pression de l'huile ou du gaz et, conjointement avec le premier capteur de pression (5), la différence entre la pression de l'huile et celle du gaz est détectée et évaluée.
